# EUROPÄISCHE PATENTSCHRIFT

(11) **EP 1 065 385 B1**
(45) Veröffentlichungstag und Bekanntmachung des Hinweises auf die Patenterteilung: **30.07.2003**
(21) Anmeldenummer: 00112484.1
(22) Anmeldetag: 13.06.2000
(51) Int. Cl.: F04D 27/00, F04D 25/16

(54) **Verfahren zum Betrieb einer Mehrkammer-Vakuumanlage**
Method of operating a multi-chamber vacuum system
Procédé d' operation un dispositif à vide à compartiments multiples

(30) Priorität: 28.06.1999 DE 19929519
(43) Veröffentlichungstag der Anmeldung: 03.01.2001
(73) Patentinhaber: Pfeiffer Vacuum GmbH, 35614 Asslar (DE)
(72) Erfinder: Abbel, Karl, 35619 Braunfels (DE)

(56) Entgegenhaltungen:
- EP-A- 0 510 656
- EP-A- 0 690 235
- DE-A- 19 645 104
- US-A- 5 228 838
- US-A- 5 244 352
- US-A- 5 733 104
- US-A- 6 004 109

## Beschreibung

Die Erfindung betrifft ein Verfahren zum Betrieb einer Mehrkammer-Vakuumanlage nach dem Oberbegriff des ersten Patentanspruches.

Ein großer Teil aller chemischen und physikalischen Prozesse sowohl in Forschung und Entwicklung als auch in der Fertigungstechnik können nur in Vakuum oder in einer speziellen atmosphärischen Umgebung durchgeführt werden. Durch die große Zahl unterschiedlicher atmosphärischer Bedingungen, wie zum Beispiel Druck und Gaszusammensetzung, werden jeweils spezielle Anforderungen an die Eigenschaften der Vakuumpumpen gestellt. Vielfach können auch innerhalb einer Prozeßanlage die Erfordernisse an das Vakuumsystem differieren. So können beispielsweise die Verhältnisse derart sein, daß in einer Vakuumkammer ein Prozeß abläuft, der ein ölfreies Hochvakuum verlangt und in einer anderen Vakuumkammer geringere Anforderungen gestellt werden, so daß die Bereitstellung von Grobvakuum ausreicht.

Seither wurden in solchen Fällen zum Beispiel für den Hochvakuumbetrieb eine Turbomolekularpumpe, welche mit einer gegen Atmosphäre ausstoßenden Vakuumpumpe betrieben wird, und für das Grobvakuum eine zweite gegen Atmosphäre ausstoßende Vakuumpumpe verwendet (vgl. z. B. US-4-5 228 838).

Zwei getrennt voneinander arbeitende, gegen Atmosphäre ausstoßende Pumpen waren notwendig, da die von ihnen erzeugten Vakua unterschiedlichen Zwecken dienen und so keine Verbindung zueinander haben dürfen. Dazu kommt, daß der effektive Betrieb der Turbomolekularpumpe nur aufrecht erhalten werden konnte, solange die zugehörige Vorpumpe ununterbrochen mit ihr verbunden ist und das nötige Vorvakuum erzeugt.

Die Erfindung hat sich zum Ziel gesetzt, den Aufwand für eine solche Mehrkammer-Vakuumanlage zu verringern, um Herstellungskosten, Betriebskosten und Raumbedarf zu reduzieren.

Die Aufgabe wird durch die kennzeichnenden Merkmale des 1. Patentanspruches gelöst. Die Ansprüche 2 bis 4 stellen weitere Ausgestaltungsformen der Erfindung dar.

Seit einiger Zeit sind Turbomolekularpumpen auf dem Markt, welche durch zusätzliche Pumpstufen, zum Beispiel Molekularpumpstufen nach der Bauart von Holweck, auf der Vorvakuumseite gegen höheren Vorvakuumdruck ausstoßen können. Wenn eine solche Pumpe für einige Zeit von der Vorpumpe abgetrennt wird, erzeugt sie dennoch soviel Druckverhältnis und Saugvermögen, daß der auf der Hochvakuumseite ablaufende Prozeß nicht gestört wird. Dadurch wird die Möglichkeit eröffnet, die gegen Atmosphäre ausstoßende Vakuumpumpe, welche das Vorvakuum für die Turbomolekularpumpe erzeugt, in Abständen zur Evakuierung einer weiteren Vakuumkammer zu verwenden.

Wenn diese Pumpe erfindungsgemäß über Ventile abwechselnd mit der Turbomolekularpumpe und der zweiten Vakuumkammer verbunden wird und die beiden auszupumpenden Räume durch entsprechendes Öffnen und Schließen der Ventile ständig voneinander getrennt sind, kann so eine zweite Vakuumpumpe eingespart werden. Dies reduziert die Anschaffungskosten und die Betriebskosten einer Vakuumanlage und mindert den Platzbedarf.

Zur Erzeugung des Hochvakuums können Pumpen verwendet werden, welche eine hohe Vorvakuumbeständigkeit haben, so daß eine zwischenzeitliche Abtrennung der Vorpumpe keinen Einfluß auf die Hochvakuumseite hat. Hier haben sich Turbomolekularpumpen mit zusätzlichen Molekularpumpstufen auf der dem Vorvakuum zugewandten Seite hervorragend bewährt.

Die Erfindung kann besonders effektiv dort eingesetzt werden, wo eine zweite Vakuumkammer als Schleusenkammer zum Be- und Entladen der ersten Vakuumkammer ausgebildet ist.

Anhand der einzigen Abbildung soll die Erfindung näher erläutert werden:

In der Abbildung ist mit 1 eine erste Vakuumkammer bezeichnet, welche mit einer Hochvakuumpumpe 3 verbunden ist. Deren Vorvakuum wird durch eine über ein Ventil 5 gegen Atmosphäre ausstoßende Vakuumpumpe 4 erzeugt. Eine zweite Vakuumkammer 2 ist über ein Ventil 6 mit der gegen Atmosphäre ausstoßenden Pumpe 4 verbunden. Die zweite Vakuumkammer 2 kann zum Beispiel für den Fall, daß sie als Schleusenkammer verwendet wird, über ein Ventil 7 mit der ersten Vakuumkammer verbunden werden.

Die gegen Atmosphäre ausstoßende Pumpe 4 kann sowohl zur Erzeugung des Vorvakuums für die Hochvakuumpumpe 3 als auch zur Erzeugung eines Vakuums in der zweiten Vakuumkammer 2 verwendet werden. Das Verfahren zur Evakuierung kann in folgenden Schritten ablaufen:

Zunächst wird bei geöffnetem ersten Ventil 5 die erste Vakuumkammer 1 über die Hochvakuumpumpe 3 und die Vakuumpumpe 4 evakuiert, wobei die zweite Vakuumkammer 2 durch ein zweites Ventil 6 von der Vakuumpumpe 4 und von der Hochvakuumpumpe 3 getrennt ist. Dann wird das erste Ventil 5 geschlossen und anschließend das zweite Ventil 6 geöffnet und somit die zweite Vakuumkammer 2 durch die Vakuumpumpe 4 evakuiert. Danach wird das Ventil 6 wieder geschlossen und anschließend das Ventil 5 zur weiteren Evakuierung der Vakuumkammer 1 über die Hochvakuumpumpe 3 geöffnet.

Im Rahmen der Erfindung kann natürlich der Auspumpzyklus auch damit begonnen werden, daß zuerst bei geschlossenem ersten Ventil 5 und geöffnetem zweiten Ventil 6 die zweite Vakuumkammer 2 evakuiert wird, oder daß anfänglich beide Vakuumkammern gleichzeitig ausgepumpt werden.

## Patentansprüche

1. Verfahren zum Betrieb einer Mehrkammer-Vakuumanlage, bestehend aus einer ersten Vakuumkammer (1), welche mit einer Hochvakuumpumpe (3) verbunden ist, deren Vorvakuum durch eine über ein erstes Ventil (5) angeschlossene, gegen Atmosphäre ausstoßende Vakuumpumpe (4) erzeugt wird, und mindestens einer zweiten Vakuumkammer (2), **dadurch gekennzeichnet, daß** die gegen Atmosphäre ausstoßende Vakuumpumpe (4) sowohl zur Erzeugung des Vorvakuums für die Hochvakuumpumpe (3) als auch zur Erzeugung des Vakuums in der zweiten Vakuumkammer (2) dient, derart, daß während des vollen Betriebs der Hochvakuumpumpe (3) das erste Ventil (5) geschlossen und das zweite Ventil (6) zum Evakuieren der zweiten Vakuumkammer (2) geöffnet wird.

2. Verfahren nach Anspruch 1, **dadurch gekennzeichnet, daß** nach dem Evakuieren der zweiten Vakuumkammer (2) das zweite Ventil (6) geschlossen und das erste Ventil (5) zur weiteren Evakuierung der Vakuumkammer (1) über die Hochvakuumpumpe (3) wieder geöffnet wird.

3. Verfahren nach Anspruch 1 oder 2, **dadurch gekennzeichnet, daß** die Hochvakuumpumpe (3) als Turbomolekularpumpe ausgebildet ist.

4. Verfahren nach einem der vorangehenden Ansprüche, **dadurch gekennzeichnet, daß** die zweite Vakuumkammer (2) als Schleusenkammer zum Be- und Entladen der ersten Vakuumkammer (1) dient.

## Claims

1. Method of operating a multi-chamber vacuum system, consisting of a first vacuum chamber (1), which is connected to a high-vacuum pump (3) whose forevacuum is produced by a vacuum pump (4), which is connected by means of a first valve (5) and expels against atmosphere, and at least one second vacuum chamber (2), **characterised in that** the vacuum pump (4) expelling against atmosphere serves both to produce the forevacuum for the high-vacuum pump (3) and to produce the vacuum in the second vacuum chamber (2) such that the first valve (5) is closed and the second valve (6) is opened to evacuate the second vacuum chamber (2) during full operation of the high-vacuum pump (3).

2. Method according to Claim 1, **characterised in that** following the evacuation of the second vacuum chamber (2) the second valve (6) is closed and the first valve (5) is re-opened for further evacuation of the vacuum chamber (1) by means of the high-vacuum pump (3).

3. Method according to Claim 1 or 2, **characterised in that** the high-vacuum pump (3) is formed as a turbomolecular pump.

4. Method according to any one of the preceding Claims, **characterised in that** the second vacuum chamber (2) serves as a lock chamber for charging and discharging the first vacuum chamber (1).

## Revendications

1. Procédé pour commander le fonctionnement d'une pompe à vide qui comporte plusieurs chambres et qui est constituée par une première chambre à vide (1) qui est reliée à une pompe à vide poussé (3) dont le vide primaire est produit au moyen d'une pompe à vide (4), qui y est reliée par l'intermédiaire d'une première soupape (5) et qui expulse contre l'atmosphère, et par au moins une deuxième chambre à vide (2), **caractérisé en ce que** la pompe à vide (4) expulsant contre l'atmosphère est utilisée, aussi bien pour la production du vide primaire pour la pompe à vide poussé (3) que pour la production du vide dans la deuxième chambre à vide (2), de telle manière que, pendant le fonctionnement à pleine puissance de la pompe à vide poussé (3), la première soupape (5) est fermée et la deuxième soupape (6) est ouverte pour la mise sous vide de la deuxième chambre à vide (2).

2. Procédé selon la revendication 1, **caractérisé en ce que**, après la mise sous vide de la deuxième chambre à vide (2), la deuxième soupape (6) est fermée et la première soupape (5) est de nouveau ouverte pour une nouvelle mise sous vide de la chambre à vide (1) par l'intermédiaire de la pompe à vide poussé (3).

3. Procédé selon la revendication 1 ou 2, **caractérisé en ce que** la pompe à vide poussé (3) est réalisée sous la forme d'une pompe turbomoléculaire.

4. Procédé selon l'une quelconque des revendications précédentes, **caractérisé en ce que** la deuxième chambre à vide (2) est utilisée en tant que chambre de sas pour la mise en charge et la mise en décharge de la première chambre à vide (1).
